# EUROPÄISCHE PATENTSCHRIFT

(11) **EP 0 377 069 B1**
(45) Veröffentlichungstag und Bekanntmachung des Hinweises auf die Patenterteilung: **26.08.1992**
(21) Anmeldenummer: 89101463.1
(22) Anmeldetag: 27.01.1989
(51) Int. Cl.: B67D 1/04

(54) **Verfahren zum Befüllen eines Tanks für kohlensäurehaltige Getränke, insbesondere Bier, und Vorrichtung zur Durchführung des Verfahrens**
Process for filling a tank with carbonated beverages, particularly beer, and device for carrying out the process
Méthode de remplissage d'un réservoir pour boissons carbonatées, en particulier de la bière, ainsi que dispositif pour sa mise en oeuvre

(30) Priorität: 03.01.1989 DE 3900089
(43) Veröffentlichungstag der Anmeldung: 11.07.1990
(73) Patentinhaber: BIER-DRIVE Kellertanksysteme GmbH, D-74076 Heilbronn (DE)
(72) Erfinder: Möckesch, Erich, D-7100 Heilbronn (DE)
(74) Vertreter: Schmidt-Evers, Jürgen, Dipl.-Ing.

(56) Entgegenhaltungen:
- WO-A-79/00092
- WO-A-79/00093
- DE-U- 8 709 266
- FR-A- 1 324 104

## Beschreibung

Die Erfindung bezieht sich auf ein Verfahren bzw. eine Vorrichtung nach dem Oberbegriff des Anspruches 1,8 bzw. 10. Ein derartiges Verfahren und eine derartige Vorrichtung sind nach der WO-A-79/00092 bekannt.

Im folgenden wird zunächst ein bekanntes Verfahren zum Befüllen eines einer Gaststätte oder dergleichen zugeordneten Tanks anhand der Figur 1 einer Zeichnung beschrieben.

Die Fig. 1 zeigt einen kugelförmigen Tank 1, der in an sich bekannter Weise vorzugsweise in einer vertikalen Ebene schwenkbar auf seitlichen Lagern 2 gelagert ist. Eine solche Lagerung, auf die im vollen Umfange Bezug genommen wird, ist in der WO-A-79/00093 beschrieben und dargestellt. Der Tank 1 weist oben und unten jeweils eine Anschlußarmatur 3,4 mit einem Sperrventil auf, von denen die untere Anschlußarmatur 4 so mit einem im Tank 1 angeordneten Foliensack 5 verbunden ist, daß mittels einer von einem Tankfahrzeug 6 kommenden Fülleitung 7 die vorhandene Flüssigkeit, im vorliegenden Falle Bier, in den Foliensack 5 eingefüllt werden kann. An der oberen Anschlußarmatur 3 befindet sich hinter dem manuell betätigbaren Sperrventil 8, ein auf etwa 2 bar eingestetes Überdruckventil 9, ein Manometer 11 und der zugehörige Anschluß der Anschlußarmatur 3, der mit 12 bezeichnet ist. An diesen Anschluß 12 istwahlweise eine vom Tankfahrzeug 6 kommende Druck-Luftleitung 13, die von einem Kompressor K im Tankfahrzeug 6 gespeist wird oder eine CO₂-Leitung 14 anschließbar, die sich von einem CO₂-Behälter 15 mit einem Druck von etwa 2 bar oder etwa mehr erstreckt. Der Tank 1 befindet sich im Keller 10 einer Gaststätte oder dergleichen, in dem der CO₂-Behälter angeordnet ist, während das Tankfahrzeug 6 normalerweise außerhalb des Kellers bzw. der Gaststätte verbleibt. Der oberen Anschlußarmatur 3 ist auch noch ein Druckbegrenzungsventil 16 bzw. Überströmventil zugeordnet, das oberhalb eines Druckes von etwa 0,8 bar öffnet und anstelle der Luftleitung 13 oder der CO₂-Leitung 14 wahlweise an den Anschluß 12 anschließbar ist. Wenn der Tank 1 leer ist, werden die untere Anschlußarmatur 4 entfernt und der Foliensack 5 durch eine die untere Anschlußarmatur 4 aufnehmende Öffnung im Tank 1 entfernt. Im Tank 1 befindliches Kohlendioxid (CO₂), das schwerer ist als Luft, strömt aus dieser Öffnung für die untere Anschlußarmatur 4 aus dem Tank 1 heraus. Gleichzeitig strömt leichtere Luft in den Tank 1 hinein. Nunmehr wird ein neuer Foliensack 5 durch die Öffnung den Tank eingesetzt und mit der wieder in die Öffnung eingesetzten Anschlußarmatur 4 verbunden. Mittels der an der oberen Anschlußarmatur 3 angeschlossenen Luftleitung 13 (Luftschlauch) wird dann Druckluft in den oberen Bereich des Tanks eingeleitet, deren Druck auf etwa 0,8 bar begrenzt ist. Dieser Druck soll einen Gegendruck zu dem Druck bilden, mit dem das Bier vom Tankfahrzeug 6 in den Foliensack 5 eingefüllt wird sowie zu dem inneren Druck des Bieres, der durch das im Bier gelöste CO₂ hervorgerufen wird. Ohne den Gegendruck der Druckluft im Tank 1 außerhalb des Foliensackes 5 würde das in den Foliensack 5 einströmende Bier zur Schaumbildung neigen.

Bevor nun vom Tankfahrzeug 6 Bier durch die untere Anschlußarmatur 4 in den Foliensack 5 eingeleitet wird, wird die obere Anschlußarmatur 3 mittels des Sperrventils 8 vollständig geschlossen. Dann wird die Luftleitung 13 von der oberen Anschlußarmatur 3 entfernt und stattdessen das Druckbegrenzungsventil 16 angeschlossen (dargestellt), welches bei einem Druck von etwa 0,8 bar öffnet. Das Druckbegrenzungsventil 16 trägt der Tankfahrer bei sich, der auch den Foliensack 5 im Tank 1 auswechselt. Nach dem Anschluß des Druckbegrenzungsventils 16 wird das Sperrventil 8 an der oberen Anschlußarmatur wieder geöffnet.

Danach wird über die vom Tankfahrzeug 6 kommende Fülleitung 7 Bier durch die untere Anschlußarmatur 4 in den Foliensack 5 unter Druck eingefüllt. Das einströmende Bier drückt auf die zwischen dem Foliensack 5 und der Tankwandung befindliche Luft, wobei das Druckbegrenzungsventil 16 einen Gegendruck von 0,8 bar einstellt und überschüssige Luft abströmen läßt.

Es besteht eine Vorschrift der Sicherheitsbehörden, daß der Tank 1 nicht vollständig mit Bier gefüllt werden darf, sondern daß ein Restraum 17 zwischen dem Foliensack 5 und der Tankwandung 18 verbleibt, dessen volumen etwa 5 % des Tankvolumens beträgt, im vorliegenden Fall etwa 50 l.

Bei dem bisher praktizierten Verfahren wurde die Befüllung dadurch abgeschlossen, daß das Sperrventil 8 an der oberen Anschlußarmatur 3 wieder geschlossen und die Luftleitung 13 von der oberen Anschlußarmatur 3 abgekoppelt und statt dessen die mit dem stationär im Keller 10 angeordneten CO₂-Behälter 15 verbundene CO₂-Leitung 14 an die obere Anschlußarmatur 3 am Anschluß 12 angeschlossen wurde. Dann wurde das Sperrventil 8 wieder geöffnet. Das Entleeren des Tanks 1 erfolgte dann durch den Druck des sich in den Restraum 17 fortpflanzenden Druckes des CO₂ von etwa 2 bar.

Bei den bisherigen Verfahren wurde toleriert, daß sich in dem aus Sicherheitsgründen vorgeschriebenen Restraum 17 Luft befand, die sich mit dem CO₂ aus dem CO₂-Behälter 15 mischte. Luft enthält Sauerstoff, der durch die Wandung des Foliensackes 5 zu diffundieren und die Haltbarkeit des Bieres zu beeinträchtigen vermag. Bei einem Bier, das selbst einen größeren Anteil Sauerstoff enthält, ist die Beeinträchtigung durch den über den Foliensack 5 eindiffundierten Sauerstoff weniger störend. Bei Bieren, deren Qualität durch Verringerung des Sauerstoffanteils erheblich erhöht worden ist, führt eindiffundierter Sauerstoff jedoch zu einer wesentlichen Beeinträchtigung der Haltbarkeit.

Gleiche Probleme ergeben sich auch bei der Verwendung eines Doppelkammer-Foliensackes oder einer den Tank äquatorial unterteilenden Trennfolie, die ebenfalls unter den Begriff Foliensack fällt, gemäß WO-A-79/00092.

Der Erfindung liegt die Aufgabe zugrunde, ein Verfahren oder eine Vorrichtung zu schaffen, mit welchen es beim Befüllen herkömmlicher Tanks 1 mit Foliensack 5 möglich ist, den Restraum 17 nur mit CO₂ oder einem CO₂-Luft-Gemisch zu füllen, dessen Sauerstoffanteil vernachlässigbar gering ist.

Diese Aufgabe wird durch die kennzeichnenden Merkmale der Ansprüche 1, 8 bzw. 10 gelöst.

Beim erfindungsgemäßen Verfahren nach Anspruch 1 wird die im Restraum befindliche Luft durch ein sich gegenüber dem Getränk neutral verhaltendes Gas, insbesondere Kohlendioxid ersetzt oder mit dem neutralen Gas in so starkem Maße gemischt wird, daß der durch die Luft bedingte Sauerstoffanteil in dem Gemisch unterhalb eines vorgeschriebenen Mindestwertes liegt. Hierdurch läß sich der Sauerstoff im Restraum entfernen oder auf einem hinsichtlich der Eindiffundierung in das Bier unschädlichen Anteil reduzieren. Dies kann vorteilhaft durch Spülen des Restraumes in einem oder mehreren Spülschritten erfolgen, was sich in einfacher Weise durchein- oder mehrmaliges "Beatmen" des Restraumes mit dem Gas bei einem Gasdruck von vorzugsweise etwa 2 bis 2,5 bar realisieren läßt, der größer ist als der Druck der Luft bzw. des Gasgemisches, der als Gegendruck von vorzugsweise etwa 0,8 bar beim Befüllen des Foliensackes mit dem Getränk im Restraum vorgegeben wird.

In den Ansprüchen 8 und 10 sind die Durchführung des erfindungsgemäßen Verfahrens ermöglichende Vorrichtungen enthalten, mit denen das im Restraum vorhandene Gas bzw. Gasgemisch zwecks Vermeidung einer Gefährdung des Kellerraums zu letzerem umgebenden Außenatmosphäre geleitet wird, gemäß Anspruch 8 ist hierzu eine besondere Auslaßleitung an der oberen Anschlußarmatur vorgesehen, während gemäß Anspruch 10 ein Längsabschnitt der Gas-Leitung und/oder Luft-Leitung hierzu als Rückströmleitungsabschnitt herangezogen wird.

Vorteilhafte Weiterbildungen der Erfindung sind in den Unteransprüchen beschrieben.

Nachfolgend wird die Erfindung anhand von in der Zeichnung ebenfalls dargestellten bevorzugten Ausführungsbeispielen erläutert.

Dabei wird ein erfindungsgemäßes Verfahren als erstes Ausführungsbeispiel bei Verwendung der vorbeschriebenen bisherigen Vorrichtung erläutert.

Erfindungsgemäße Verfahren als weitere Ausführungsbeispiele sowie Vorrichtungen zur Durchführung dieser Verfahren werden anhand von in Fig. 2 bis 5 dargestellten Ausführungsbeispielen erläutert.

Gemäß der Erfindung wird die im Restraum 17 befindliche Luft durch ein neutrales Gas, insbesondere Kohlendioxid (CO₂), ersetzt oder mit dem neutralen Gas in so starkem Maße gemischt, daß der durch die Luft bedingte Sauerstoff in dem Gemisch unterhalb eines vorgeschriebenen Mindestwertes liegt. Hierzu gibt es mehrere Möglichkeiten.

Ein erstes Verfahren, die im Restraum 17 befindliche Luft durch ein neutrales Gas zu ersetzen besteht darin, den Restraum 17 mit neutralem Gas wie CO₂ zu spülen, bei zur Umgebung des Tanks 1 offenem Restraum 17. Das Spülen kann vorzugsweise in einem Arbeitsgang solange erfolgen, bis keine Luft im Restraum 17 mehr vorhanden ist oder der Luftanteil unterhalb des vorgeschriebenen Mindestwertes liegt. Dies kann dadurch erfolgen, daß am Tank 1 oder an der oberen Anschlußarmatur 3 eine weitere verschließbare Auslaßöffnung geschaffen wird, durch die hindurch bei am Anschluß 12 angeschlossener CO₂-Leitung 14 der Restraum 17 gespült wird. Wenn im Restraum 17 keine Luft mehr oder nur noch Luft unterhalb des vorgeschriebenen Mindestwertes vorhanden ist, wird diese Auslaßöffnung wieder geschlossen. Da beim Spülen auch CO₂-Anteile mit der Luft in die Umgebung des Tanks 1 gelangen und in dem den Tank 1 aufnehmenden Keller 10 bleiben könnten, was für das Bedienungspersonal gefährlich wäre, ist es vorteilhaft, eine Auslaßleitung an die Auslaßöffnung anzuschließen, die entweder in die Außenatmosphäre, d.h. in die freie Atmosphäre außerhalb des Kellerraums, mündet, oder zu einem im Keller angeordneten Behälter führt, in dem zumindest der CO₂-Anteil der Luft sicher aufgenommen wird. Eine hierfür geeignete Vorrichtung ist in der Figur 2 dargestellt, wobei der oberen Anschlußarmatur 3 eine durch ein zweites Sperrventil 21 verschließbare Auslaßöffnung 22 vorgesehen ist, von der eine Auslaßleitung 23 zur freien Atmosphäre bzw. Außenatmosphäre oder zu dem nicht dargestellten Behälter im Keller führt.

Beim zweiten erfindungsgemäßen Verfahren wird der aus Sicherheitsgründen vorgeschriebene Restraum 17 nach dem Befüllen des Foliensackes 5 (vorzugsweise bei geschlossener unterer Anschlußarmatur 4 und abgekoppelter Fülleitung 7) mit der Umgebung des Tanks 1 verbunden. Dies kann im Rahmen der Erfindung dadurch geschehen, daß man das Sperrventil 8 öffnet, und das Druckbegrenzungsventil 16 löst oder öffnet, bevor die CO₂-Leitung 14 an die obere Anschlußarmatur 3 angeschlossen wird. Der Foliensack 5 dehnt sich dann durch den inneren Druck des Bieres aus, wodurch der Restraum 17 verringert wird und ein Teil des darin befindlichen CO₂-Luft-Gemisches durch den offenen Anschluß 12 in die Umgebung des Tanks 1 (Keller 10) strömt. Wenn das Bier jedoch kalt ist, wird der Restraum 17 nicht vollständig von dem sich ausdehnenden Bier im Foliensack 5 ausgefüllt, sondern es bleibt noch ein Teil des Restraumes 17 übrig, der mit Luft bzw. Luftanteilen gefüllt ist. Nunmehr wird die CO₂-Leitung 14 an die obere Anschlußarmatur 3 angeschlossen und das Ventil 24 des CO₂-Behälters 15 geöffnet, so daß CO₂ mit Solldruck (etwa 2 bar) in den Restraum 17 des Tanks 1 strömt und das Ausgangsvolumen des Restraumes 17 wieder herstellt. Auf diese Weise wird der Luftanteil in den Luft-CO₂-Gemisch des Restraumes 17 vermindert. Dieser Vorgang kann wiederholt werden, indem das Ventil 24 des CO₂-Behälters 15 geschlossen und die CO₂-Leitung wieder von der oberen Anschlußarmatur 3 abgekoppelt wird. Der innere Druck des Bieres im Foliensack 5 vermindert den Restraum 17 dann wieder auf einen Teil seiner vorbeschriebenen Größe. Nunmehr wird die CO₂-Leitung 14 wieder an die obere Anschlußarmatur 3 angeschlossen und das Ventil 24 des CO₂-Behälters geöffnet, so daß sich das Ausgangsvolumen des mit einem CO₂-Luft-Gemisch gefüllten Restraumes 17 zwischen den Foliensack 5 und der Tankwandung 18 wieder ausbildet. Durch Wiederholung dieses Vorganges kann sukzessive der Sauerstoffanteil im Restraum 17 auf einen vernachlässigbaren Wert vermindert werden.

Bei der vorbeschriebenen Maßnahme gelangt das CO₂ jedoch in den Kellerraum 10, was aus den vorbeschriebenen Gründen gefährlich ist. Es ist deshalb von Vorteil, das vorbeschriebene "Beatmen" des Restraums 17 bei Verwendung der Vorrichtung gemäß Figur 2 durchzuführen. Hierzu ist es erforderlich, bei geöffnetem Sperrventil 8 wechselseitig das Ventil 24 und das Sperrventil 21 zu öffnen und zu schließen, so daß bei der Verringerung des Restraumes 17 das vorhandene CO₂-Luft-Gemisch durch die Auslaßleitung 23 zur Außenatmosphäre oder in den erwähnten Behälter gelangt. Dabei braucht die CO₂-Leitung 14 nicht wechselweise abgekoppelt zu werden.

Die beiden vorbeschriebenen Verfahren können somit bei der baulich unveränderten bisherigen Vorrichtung gemäß Fig. 1 oder bei der Ausgestaltung gemäß Fig. 2 durchgeführt werden.

Bei den Ausführungsbeispielen gemäß Figur 3 und 4 läßt sich die Verringerung des Sauerstoff-Anteiles im Restraum 17 durch einen geringeren Handhabungs- oder Steuerungsaufwand durchführen.

Beim Ausführungsbeispiel gemäß Figur 3 ist eine von einem dem Tankfahrzeug 6, 1 zugeordneten CO₂-Behälter 25 kommende CO₂-Leitung 26 an die Luftleitung 13 angeschlossen, so daß eskeines Austausches der Luftleitung 13 durch die CO₂-Leitung 26 nach dem Befüllen des Tanks 1 bedarf. Der Durchgang entweder der Luft oder des CO₂ wird durch ein Steuerventil 27 gesteuert, bei dem es sich um ein Wegeventil handeln kann. Dabei ist es von Vorteil, die CO₂-Leitung 26 und die Luftleitung 13 in einer in Figur 4 im Querschnitt vereinfacht dargestellten Doppelleitung zusammenzufassen, die sich von der dem Tankfahrzeug 6, 1 zugeordneten (nicht dargestellten) Aufwickelrolle abwickeln und auch wieder aufwickeln läßt. Das Steuerventil 27 kann von Hand oder auch automatisch in die jeweils erforderliche Steuerstellung verstellt werden.

Beim Ausführungsbeispiel gemäß Figur 5 ist ebenfalls zusätzlich zu dem im Keller 10 angeordneten, an die obere Anschlußarmatur 3 anschließbaren CO₂-Behälter 15 ein zusätzlicher CO₂-Behälter 25 am vereinfacht dargestellten Tankfahrzeug 6, 1 vorhanden. Mit dem Fahrzeugtank 28 ist eine Fülleitung 7, 1 verbunden, mit einem gegebenenfalls starren Fülleitungsabschnitt 31, der sich vom Fahrzeugtank 28 bis zur Achse 32 einer Wickelrolle 33 erstreckt, und einem flexiblen Flülleitungsabschnitt 34, der von der Wickelrolle 33 abwickelbar und wieder aufwickelbar ist. Dem flexiblen Flülleitungsabschnitt 34 ist eine Hilfsleitung 35 zugeordnet, die als Doppel- oder Zweifachleitung mit dem flexiblen Fülleitungsabschnitt 34 ausgebildet ist, jedoch im Bereich dessen freien Endes von diesem selbständig abzweigt, um den Anschluß dieser flexiblen Leitungsabschnitte (34, 35) an den hier mit 1.1 bezeichneten Tank zu erleichtern. Die Leitungsverbindung zwischen dem starren Fülleitungsabschnitt 31 und dem flexiblen Fülleitungsabschnitt 34 erfolgt durch die Achse 32 der Wickelrolle 33, die entsprechend ausgebildete Durchgänge zwecks Durchfluß in jeder Drehstellung der Wickelrolle 33 aufweist. Die Hilfsleitung 35 kann wahlweise mit CO₂ oder Druckluft gespeist werden und zwar ebenfalls über die Achse 32, an die an ihrem dem starren Fülleitungsabschnitt 31 gegenüberliegenden Ende eine Druck-Luftleitung 37 und die mit 38 bezeichnete CO₂-Leitung angeschlossen sind. Letzere erstreckt sich zwischen dem dem Tankfahrzeug 6.1 zugeordneten CO₂-Behälter 25 und der Achse 32, wobei ein Abzweig 39 der CO₂-Leitung 38 zum vorhandenen Fahrzeugtank 28 führt, um auch diesen mit CO₂ zu versorgen. Die in der Luftleitung 37 vorhandene Druckluft wird von einem wie schon bei den vorigen Beispielen dem Tankfahrzeug 6.1 zugeordneten Kompressor K erzeugt, von dem die Luftleitung 37 ausgeht. Der Kompressor K wird durch einen Druckwächter 41 gesteuert, dessen Schalter die Stromzuführung zum Kompressor K ein- oder ausschaltet. Der Luftleitung 37 sind auch noch zwei Druckluft-Speicherbehälter 42 zugeordnet. Die Hilfsleitung 35 ist an den Anschluß 12.1 der oberen Anschlußarmatur 3.1 des Tanks 1.1 anschließbar. Hinter dem Anschluß 12.1 sind das Sperrventil 8.1 das Überdruckventil 9 und das Manometer 11 an der oberen Anschlußarmatur 3.1. abgeordnet.

Zur Steuerung der CO₂- und Luftdurchgänge in der Hilfsleitung 35 sind an Bord des Tankfahrzeuges 6.1 angeordnete Steuerventile vorgesehen, die in Figur 5 als Steuervorrichtungsteil St gekennzeichnet und schematisch dargestellt sind.

In der Luftleitung 37 ist in Einlaß-Strömungsrichtung vor der Leitungsverbindung 43 für die CO₂-leitung 38 ein Sperrventil 44 angeordnet. Zwischen letzterer und der Leitungsverbindung 43 zweigen ein erster und ein zweiter Auslaßleitungsabschnitt 45.1, 45.2 ab, in denen jeweils ein Sperrventil 46, 47 angeordnet ist. In Einlaß-Strömungsrichtung vor dem Sperrventil 44 befindet sich in der Luftleitung 47 ein Überström- bzw. Druckbegrenzungsventil 48, das vorzugsweise auf einem Druck von etwa 0,8 bar eingestellt ist.

Vor der Leitungsverbindung 43, an der die CO₂-Leitung 38 und die Luftleitung 37 zusammengeführt sind, befindet sich in der CO₂-Leitung 38 ein Sperrventil 49, hinter dem ein CO₂-Messer 50 in der CO₂-Leitung 38 angeordnet ist. Dazwischen zweigt ein Auslaßleitungsabschnitt 45.3 von der CO₂-Leitung 38 ab. Im Auslaßleitungsabschnitt 45.3 ist in Auslaß-Strömungsrichtung zunächst ein Sperrventil 56 und dann ein auf einen niedrigen Druck von etwa 0,2 bis 0,4 bar eingestelltes Überdruck- bzw. Druckbegrenzungsventil 57 angeordnet.Die gegebenenfalls zu einer gemeinsamen Auslaßleitung vereinigten Auslaßleitungsabschnitte 45.1, 45.2, 45.3 führen zur freien Atmosphäre bzw. zur Außenatmosphäre (außerhalb des Kellers 10) und sind mit der Auslaßleitung 23 des Ausführungsbeispiels gemäß Figuren 2 und 3 vergleichbar. Die Sperrventile 44,46,47,49,56 sind zwecks Schließung und Öffnung manuell verstellbar oder vorzugsweise elektrisch oder pneumatisch durch eine im vorhandenen Schaltschrank 58 des Tankfahrzeuges 6.1 vorhandene Steuereinrichtung ansteuerbar.

Das Befüllen des Tanks 1.1 mit Bier erfolgt folgendermaßen. Nach dem Austausch des Foliensackes 5 werden die Fülleitung 7.1 (flexibler Fülleitungsabschnitt 34) und die Hilfsleitung 35 an die untere und obere Anschlußarmatur 3.1, 4.1 angekoppelt. Bei geschlossenen Sperrventilen 46, 47, 49 und 56 und geöffnetem Sperrventil 44 wird Druckluft aus der Luftleitung 37 in den Tank 1.1 oberhalb des Foliensackes 5 eingeleitet, deren Druck durch hier dem Tankfahrzeug 6.1 zugeordnete Druckbegrenzungsventil 48 auf etwa 0,8 bar begrenzt ist. Gegen diesen Gegendruck wird durch die Fülleitung 7.1 Bier in den Tank 1.1 eingefüllt, bis das vorgeschriebene Volumen des Restraums 17 erreicht ist. Dann wird der Restraum 17 nach Schließen des Sperrventiles 44 und Öffnen des Sperrventiles 49 mit CO₂ höheren Drucks aus der CO₂-Leitung 38 beaufschlagt, beim vorliegenden Ausführungsbeispiel mit einem Druck von etwa 2,0 bis 2,5 bar, was in der schon beschriebenen Weise zu einer Vergrößerung des Restraumes 17 führt. Durch Schließen des Sperrventils 49 und Öffnen des Sperrventils 56 kann sich der Restraum 17 in der ebenfalls schon beschriebenen Weise über den Auslaßleitungsabschnitt 45.3 zur Außenatmosphäre hin entspannen, wobei sich sein Volumen verringert. Durch mehrmaliges Wiederholen dieses Vorganges, was mit "Beatmung" schon beim ersten Ausführungsbeispiel beschrieben worden ist und bei dem CO₂ stufenweise vermehrt in den Restraum 17 eingeleitet wird, wird der Sauerstoffanteil im Restraum 17 auf den vorgeschriebenen Mindestwert reduziert.

Diese wechselseitige Beaufschlagung des Restraumes 17 mit CO₂ und Entspannung kann auch automatisch mit einer entsprechenden Folgesteuerung durchgeführt werden, wobei der jeweilige CO₂-Gehalt im Restraum 17 bzw. in dem dem Abzweig des Auslaßleitungsabschnitts 45.3 in Auslaß-Strömungsrichtung vorgeordneten Leitungsabschnitt der CO₂-Leitung 38 durch den CO₂-Messer 50 ermittelt und dieser automatische Steuerungsvorgang erst dann abgeschaltet wird, wenn der CO₂-Anteil unterhalb des vorgechriebenen Wertes liegt.

Im Rahmen der Erfindung ist es möglich, auch oder anstelle des Auslaßleitungsabschnitts 45.3 die Auslaßleitungsabschnitte 45.1 und/oder 45.2 zum vorbeschriebenen Auslassen der im Restraum 17 vorhandenen Luft bzw.Luft-Gas-Gemisches zu benutzen. Hierzu bedarf es einer entsprechenden Betätigung der Sperrventile 46,47.

Es ist außerdem möglich, einen der Hilfsleitung 35 entsprechenden Abschnitt der CO₂-Luftleitung 37,38 als Doppelleitung gemäß Figur 4 auszubilden. Hierzu sind für jede Leitung 37,38 Sperrventile 44 und 49 sowie 46,47 und/oder 56 erforderlich.

## Patentansprüche

1. Verfahren zum Befüllen eines Tanks (1,1.1) für kohlensäurehaltige Getränke, insbesondere Bier, der einen von unten mit den Getränk zu befüllenden Foliensack (5) enthält und oben mit einer Anschlußarmatur (3,3.1) versehen ist, welche den Aus- und Eintritt eines Gases zuläßt, wobei die zwischen der Außenseite des Foliensackes (5) und der Tankwandung (18) befindliche Luft beim Befüllen des Foliensackes (5) mit dem Getränk durch den sich ausdehnenden Foliensack (5) über die Anschlußarmatur (3,3.1) ausgelassen wird, bis zwischen dem Foliensack (5) und der Tankwandung (18) noch ein aus Sicherheitsgründen vorgeschriebener Restraum (17) verbleibt,
dadurch gekennzeichnet,
daß die in dem Restraum (17) befindliche Luft durch ein sich gegenüber dem Getränk neutral verhaltendes Gas, insbesondere Kohlendioxid (CO₂) ersetzt oder mit'dem neutralen Gas in so starkem Maße gemischt wird, daß der durch die Luft bedingte Sauerstoffanteil in dem Gemisch unterhalb eines vorgeschriebenen Mindestwertes liegt, um den Sauerstoffenteil hinsichtlich seiner Eindiffundierung in das Getränk, insbesondere Bier, auf einen unschädlichen Anteil zu reduzieren.

2. Verfahren nach Anspruch 1, dadurch gekennzeichnet, daß der Restraum (17) zwecks einer Druck-Beaufschlagung mit dem neutralen Gas mit der Gasquelle (15;25) verbunden wird nach Unterbrechung dieser Verbindung zwecks Entspannung mit der Umgebung des Tanks (1) verbunden wird und nach Unterbrechung dieser Verbindung wieder mit der Gasquelle (15;25) verbunden wird.

3. Verfahren nach Anspruch 2, dadurch gekennzeichnet, daß die Entspannung und Beaufschlagung des Restraums (17) wiederholt wird, vorzugsweise 6 bis 8 mal wiederholt wird.

4. Verfahren nach Anspruch 3, dadurch gekennzeichnet, daß die Entspannung und Beaufschlagung des Restraumes (17) vorzugsweise durch eine automatische Steuerung um eine vorbestimmte Anzahl wiederholt wird.

5. Verfahren nach Anspruch 3, dadurch gekennzeichnet, daß der CO₂-Anteil oder Sauerstoff-Anteil im Restraum (17) oder in einer damit verbundenen Leitung gemessen wird und die wechselseitige Entspannung und Beaufschlagung des Restraumes (17) solange durchgeführt wird, bis der Sauerstoff-Anteil einen vorgeschriebenen Wert unterschreitet oder der CO₂-Anteil einen vorgeschriebenen Wert überschreitet.

6. Verfahren nach wenigstens einem der Ansprüche 2 bis 5, dadurch gekennzeichnet, daß beim Entspannen des Restraumes (17) die bzw. das darin befindliche Luft- bzw. Gasgemisch durch wenigstens eine Auslaßleitung (23;45.3) zur außerhalb des den Tank (1;1.1) aufnehmenden Kellers (10) vorhandenen Außenatmosphäre geleitet wird.

7. Verfahren nach Anspruch 6, dadurch gekennzeichnet, daß vor dem Befüllen des Foliensackes (5) mit dem Getränk Druckluft in den Tank (1.1) oberhalb des Foliensackes (5) eingeleitet wird und die Luft oder das Gasgemisch ein Restraum; (17) durch wenigstens einen Abschnitt der Einlaß-Leitung (35,37,38) für das neutrale Gas und/oder für die Luft zur Außenatmosphäre geleitet wird.

8. Vorrichtung zur Durchführung des Verfahrens nach Anspruch 6, mit
einem in einem Tankraum (10) angeordneten Tank (1), in dem ein Foliensack (5) zur Aufnahme des Getränks angeordnet ist,
einer unteren Anschlußarmatur (4), an die eine Fülleitung (7) eines Tankfahrzeugs (6) anschließbar ist und
eine oberen Anschlußarmatur (3) mit einem Sperrventil (8), an die an einem vor dem Sperrventil (8) in Gegenrichtung zum Tank (1) angeordneten Anschluß (12) eine Einlaß-Leitung (14) einer das neutrale Gas enthaltenden Gasquelle (15) anschließbar ist,
dadurch gekennzeichnet,
daß der oberen Anschlußarmatur (3) eine Auslaßleitung (23) zugeordnet ist, die an der Anschlußarmatur (3) vor dem Sperrventil (8) in Gegenrichtung zum Tank (1) angeschlossen ist, die sich bis zur dem Kellerraum (10) umgebenden Außenatmosphäre erstreckt und der ein zweites Sperrventil (21) zugeordnet ist.

9. Vorrichtung nach Anspruch 8, dadurch gekennzeichnet, daß dem Tankfahrzeug (6) eine Druckluftquelle (K) und eine das neutrale Gas enthaltende Gasquelle (25) zugeordnet sind, die durch jeweils eine separate Leitung (13,26, Fig.2) oder eine gemeinsame, ventilgesteuerte Doppelleitung (13,26,Fig.4) mit dem Anschluß (12) der oberen Anschlußarmatur (3) verbindbar sind.

10. Vorrichtung zur Durchführung des Verfahrens nach Anspruch 7, mit
einem in einem Tankraum (10) angeordneten Tank (1.1), in dem ein Foliensack (5) zur Aufnahme des Getränkes angeordnet ist,
einer unteren Anschlußarmatur (4.1), an die eine Fülleitung (7.1) eines Tankfahrzeuges (6.1) anschließbar ist und
einer oberen Anschlußarmatur (3.1) mit einem Sperrventil (8.3), an die an einem vor dem Sperrventil (8.1) in Gegenrichtung zum Tank (1) angeordneten Anschluß (12.1) eine Einlaß-Leitung (35,38) einer das neutrale Gas enthaltenden Gasquelle (15) anschließbar ist,
dadurch gekennzeichnet,
daß dem Tankfahrzeug (6.1) eine Druckluftquelle (K) und eine das neutrale Gas enthaltende Gasquelle (25) zugeordnet sind, die durch jeweils eine separate oder gemeinsame Gas- und/oder Luft-Leitung (35,37,38) mit der oberen Anschlußarmatur (3.1) verbindbar sind, daß von der Gas-Leitung (35,38) und/oder der Luft-Leitung (35,37) im Bereich des Tankfahrzeugs (6.1) wenigstens eine Auslaßleitung (45.1,45.2,45.3) abzweigt, in der ein Sperrventil (46,47 bzw. 56) angeordnet ist und daß der Gas-Leitung (35,38) und/oder der Luft-Leitung (35,37) in Einlaß-Strömungsrichtung vor dem Abzweig der Auslaßleitung (45.1,45.2, 45.3) ein Sperrventil (44) und/oder (49) zwecks wahlweiser Verbindung der Gas-Leitung (35,38) und/oder Luft-Leitung (35,37) mit der oberen Anschlußarmatur (3.1) oder der Anschlußarmatur (3.1) mit der Auslaßleitung 145.1,45.2,45.3) angeordnet ist.

11. Vorrichtung nach Anspruch 10, dadurch gekennzeichnet, daß die Gas-Leitung (38) und die Luft-Leitung (37) vor einer eine Wickelrolle (33) lagernden Achse (32) zu einer gemeinsamen auf die Wickelrolle (33) aufwickelbaren Leitung (35) verbunden sind, wobei der Strömungsdurchgang durch die Achsen (32) verläuft.

12. Vorrichtung nach Anspruch 11, dadurch gekennzeichnet, daß die Auslaßleitung (45.1,45.2,45.3) vor der Leitungsverbindung (43) zwischen der Gas-Leitung (38) und der Luft-Leitung (37) abzweigt.

13. Vorrichtung nach Anspruch 12, dadurch gekennzeichnet, daß zwischen der Leitungsverbindung (43) zwischen der Gas-Leitung (38) sowie der Luft-Leitung (37) und dem Abzweig der Auslaß-Leitung (45.3) ein Gas-Messer (53) in der Gas-Leitung angeordnet bzw. daran angeschlossen ist.

14. Vorrichtung nach Anspruch 11 bis 13, dadurch gekennzeichnet, daß in der Luft-Leitung (37) in Einlaß-Strömungsrichtung vor dem Sperrventil (44) ein Überström- bzw. Druckbegrenzungsventil (48) angeordnet ist, das auf einen Druck von vorzugsweise etwa 0,8 bar eingestellt ist.

## Claims

1. A process for filling a tank (1, 1.1) for beverages containing carbonic acid, in particular beer, which contains a foil bag (5) to be filled with the beverage from below and is provided at the top with a connection fitting (3, 3.1) which allows inflow and outflow of gas, wherein when filling the foil bag (5) with the beverage the air present between the outside of the foil bag (5) and the tank wall (18) is expelled via the connection fitting (3, 3.1) through the expansion of the foil bag (5) until a space (17) prescribed for reasons of safety remains between the foil bag (5) and the tank wall (18), characterised in that the air in the space (17) is replaced by a gas, in particular carbon dioxide (CO₂), that is inert relative to the beverage, or is mixed with the inert gas to such an extent that the proportion of oxygen in the mixture due to the air is brought below a specified minimum value to reduce the proportion of oxygen to a proportion that is not harmful with regard to diffusion thereof into the beverage, in particular beer.

2. A process according to claim 1, characterised in that in order to pressurize the space (17) with the inert gas it is connected to the gas supply (15; 25); after breaking this connection is connected to the surroundings of the tank (1) in order to relieve the pressure; and after breaking this connection is reconnected to the gas supply (15; 25).

3. A process according to claim 2, characterised in that the pressure relief and pressurization of the space (17) is repeated, preferably 6 to 8 times.

4. A process according to claim 3, characterised in that the pressure relief and pressurization of the space (17) is repeated a predetermined number of times, preferably by automatic control means.

5. A process according to claim 3, characterised in that the proportion of CO₂ or oxygen in the space (17) or in a line connected thereto is measured and the alternate pressure relief and pressurization of the space (17) is continued until the proportion of oxygen falls below a specified value or the proportion of CO₂ exceeds a specified value.

6. A process according to at least one of claims 2 to 5, characterised in that when relieving the pressure in the space (17) the air or gas mixture therein is vented through at least one outlet line (23; 45.3) to the outer atmosphere outside the cellar (10) accommodating the tank (1; 1.1).

7. A process according to claim 6, characterised in that before filling the foil bag (5) with the beverage, compressed air is introduced into the tank (1.1) above the foil bag (5) and the air or gas mixture is vented from the space (17) into the outer atmosphere through at least one section of the inlet line (35, 37, 38) for the inert gas and/or for the air.

8. An apparatus for carrying out the process according to claim 6 having
a tank (1) arranged in a tank chamber (10) and having therein a foil bag (5) to receive the beverage, a lower connection fitting (4) to which a filling line (7) from a tanker (6) can be connected,
an upper connection fitting (3) with a stop valve (8), to which fitting an inlet line (14) from a gas supply (15) containing the inert gas can be connected, to a connection (12) arranged before the stop valve (8) in the opposite direction to the tank (1),
characterised in that the upper connection fitting (3) has associated with it an outlet line (23) which is connected to the connection fitting (3) before the stop valve (8) in the opposite direction to the tank (1) and extends to the outer atmosphere surrounding the cellar (10) and which has a second stop valve (21) associated with it.

9. An apparatus according to claim 8, characterised in that the tanker (6) has associated with it compressed air supply means (K) and a gas supply (25) containing the inert gas which can each be connected by a separate line (13, 26, Fig. 2) or a common valve-controlled double line (13, 26, Fig. 4) to the connection (12) of the upper connection fitting (3).

10. An apparatus for carrying out the process according to claim 7 having
a tank (1.1) arranged in a tank chamber (10) and having therein a foil bag (5) to receive the beverage,
a lower connection fitting (4.1) to which a filling line (7.1) from a tanker (6.1) can be connected, and
an upper connection fitting (3.1) having a stop valve (8.3), to which fitting an inlet line (35, 38) from a gas supply (15) containing the inert gas can be connected, to a connection (12.1) arranged before the stop valve (8.3) in the opposite direction to the tank (1),
characterised in that a compressed air supply means (K) and a gas supply (15) containing the inert gas which can each be connected by a separate or common gas and/or air line (35, 37, 38) to the upper connection fitting (3.1) are associated with the tanker (6.1), and in that at least one outlet line (45.1, 45.2, 45.3) including a stop valve (46, 47 and 56) branches off from the gas line (35, 38) and/or the air line (35, 37) in the region of the tanker (6.1), and in that at least one respective stop valve (44) and/or (49) is arranged in the gas line (35, 38) and/or the air line (35, 37) in the inlet direction of flow before the outlet line (45.1, 45.2, 45.3) branches off, for the purpose of connecting the gas line (35, 35) and/or the air line (35, 37) as desired to the upper connection fitting (3.1) or the connection fitting (3.1) to the outlet line (45.1, 45.2, 45.3).

11. An apparatus according to claim 10, characterised in that the gas line (38) and the air line (37) are connected, before an axle (32) supporting a winding reel (33), to a common line (35) which can be wound on to the winding reel (33), and flow takes place via the axle (32).

12. An apparatus according to claim 11, characterised in that the outlet line (45.1, 45.2, 45.3) branches off before the connection (43) between the gas line (38) and the air line (37).

13. An apparatus according to claim 12, characterised in that a gas measuring device (53) is arranged in or connected to the gas line between the line connection (43) between the gas line (38) and the air line (37) and the branch-off of the outlet line (45.3).

14. An apparatus according to claims 11 to 13, characterised in that arranged in the air line (37), in the inlet direction of flow before the stop valve (44), is a spill or pressure relief valve (48) which is adjusted to a pressure of preferably about 0.8 bar.

## Revendications

1. Procédé de remplissage d'un réservoir (1, 1.1) pour des boissons carbonatées, notamment pour de la bière, contenant une poche (5) formée d'un film, dans laquelle la boisson est introduite par le bas, et comportant à sa partie supérieure un élément de raccordement (3, 3.1) qui permet l'évacuation et l'admission d'un gaz, l'air se trouvant entre la face extérieure de la poche (5) et la paroi de réservoir (18) étant refoulé à travers l'élément de raccordement (3, 3.1) par la poche (5) qui se dilate lors de son remplissage avec la boisson, jusqu'à ce qu'il subsiste, entre la poche (5) et la paroi de réservoir (18), un espace résiduel (17) requis pour des raisons de sécurité, caractérisé par le fait que l'on remplace l'air contenu dans l'espace résiduel (17) par un gaz qui est neutre vis à vis de la boisson, en particulier par du dioxyde de carbone (CO₂) ou que l'on mélange ledit air avec un gaz neutre dans une proportion telle que la quantité d'oxygène provenant de l'air contenue dans le mélange soit inférieure à une valeur minimale prescrite afin de ramener la quantité d'oxygène à une valeur qui, du point de vue de sa diffusion dans la boisson, notamment dans la bière, ne soit pas nuisible.

2. Procédé selon la revendication 1, caractérisé par le fait qu'on relie l'espace résiduel (17) à la source de gaz (15; 25) aux fins d'appliquer une pression par l'intermédiaire du gaz neutre, après interruption de cette liaison, on relie ledit espace à l'environnement du réservoir (1) aux fins de relâcher la pression et, après interruption de cette liaison, on relie de nouveau l'espace résiduel à la source de gaz (15; 25).

3. Procédé selon la revendication 2, caractérisé par le fait que l'on répète les opérations d'application de pression et de relâchement de la pression dans l'espace résiduel (17), de préférence 6 à 8 fois.

4. Procédé selon la revendication 3, caractérisé par le fait que l'on répète un nombre de fois prédéterminé les opérations d'application de pression et de relâchement de la pression dans l'espace résiduel (17), de préférence à l'aide d'un dispositif de commande automatique.

5. Procédé selon la revendication 3, caractérisé par le fait que l'on mesure la quantité de CO₂ ou la quantité d'oxygène dans l'espace résiduel (17) ou dans une conduite reliée à ce dernier et on procéde alternativement au relâchement et à l'application d'une pression dans l'espace résiduel (17) jusqu'à ce que la quantité d'oxygène soit inférieure à une valeur prédéterminée ou que la quantité de CO₂ soit supérieure à une valeur prédéterminée.

6. Procédé selon au moins une des revendications 2 à 5, caractérisé par le fait que, lors du relâchement de la pression dans l'espace résiduel (17), on évacue l'air ou le mélange d'air et de gaz qui s'y trouve par l'intermédiaire d'au moins une conduite d'évacuation (23; 45.3) en direction de l'atmosphère à l'extérieur de la cave (10) contenant le réservoir (1; 1.1).

7. Procédé selon la revendication 6, caractérisé par le fait que, avant de procéder au remplissage de la poche (5) avec la boisson, on introduit de l'air comprimé dans le réservoir (1, 1.1), au-dessus de la poche (5) et on évacue l'air ou le mélange de gaz de l'espace résiduel (17) vers l'atmosphère extérieure par l'intermédiaire d'au moins une partie de la conduite d'admission (35, 37, 38) du gaz neutre et/ou de l'air.

8. Dispositif pour la mise en oeuvre du procédé selon la revendication 6, comportant un réservoir (1) disposé dans une chambre (10) et dans lequel est placée une poche (5) destinée à recevoir la boisson, un élément de raccordement (4) inférieur auquel on peut raccorder une conduite de remplissage (7) d'un véhicule citerne (6) et un élément de raccordement (3) supérieur muni d'une vanne d'arrêt (8) à laquelle on peut raccorder, par l'intermédiaire d'un raccord (12) placé en amont de la vanne d'arrêt (8), dans la direction opposée au réservoir (1), une conduite d'arrivée (14) d'une source de gaz (15) contenant un gaz neutre, caractérisé par le fait qu'une conduite d'évacuation (23) est associée à l'élément de raccordement (3) supérieur, laquelle conduite est raccordée à l'élément de raccordement (3) en amont de la vanne d'arrêt (8), dans la direction opposée au réservoir (1), s'étend jusqu'à l'atmosphère extérieure entourant la cave (10) et comporte une deuxième vanne d'arrêt (21) associée.

9. Dispositif selon la revendciation 8, caractérisé par le fait qu'une source d'air comprimé K) et une source de gaz (25) contenant le gaz neutre sont associées au véhicule citerne (6), lesquelles sources peuvent être mise en communication chacune par une conduite séparée (13, 26, figure 2) ou par une conduite double (13, 26, figure4) commune commandée par des vannes avec le raccord (12) de l'élément de raccordement (3).

10. Dispositif pour la mise en oeuvre du procédé selon la revendication 7, comportant un réservoir (1) disposé dans une chambre (1.1) et dans lequel est placée une poche (5) destinée à recevoir la boisson, un élément de raccordement (4) inférieur auquel on peut raccorder une conduite de remplissage (7.1) d'un véhicule citerne (6.1) et un élément de raccordement (3.1) supérieur muni d'une vanne d'arrêt (8.1) à laquelle on peut raccorder, par l'intermédiaire d'un raccord (12.1) placé en amont de la vanne d'arrêt (8.1), dans la direction opposée au réservoir (1.1), une conduite d'arrivée (35, 38) d'une source de gaz (25) contenant le gaz neutre, caractérisé par le fait qu'une source d'air comprimé (K) et une source de gaz (25) contenant le gaz neutre sont associées au véhicule citerne (6.1), lesquelles sources peuvent être mises en communication chacune par une conduite séparée ou par une conduite de gaz et/ou d'air (35, 37, 38) commune avec l'élément de raccordement (3.1) supérieur, qu'au moins une conduite d'évacuation (45.1, 45.2, 45.3) comportant une vanne d'arrêt (46, 47 ou 56) est branchée en dérivation sur la conduite de gaz (35, 38) et/ou la conduite d'air (35, 37) dans la région du véhicule citerne (6.1) et par le fait qu'une vanne d'arrêt (44) et/ou (49) permettant de connecter sélectivement la conduite de gaz (35, 38) et/ou la conduite d'air (35, 37) à l'élément de raccordement (3.1) supérieur ou l'élément de raccordement (3.1) à la conduite d'évacuation (45.1, 45.2, 45.3) est monté dans la conduite de gaz (35, 38) et/ou la conduite d'air (35, 37) en amont du piquage de la conduite d'évacuation (45.1, 45.2, 45.3).

11. Dispositif selon la revendication 10, caractérisé par le fait que la conduite de gaz (38) et la conduite d'air (37), avant d'arriver à un axe (32) portant un tambour d'enroulement (33), sont reliées entre elles pour former une conduite (35) commune enroulable, le passage du gaz se faisant à travers l'axe (32).

12. Dispositif selon la revendication 11, caractérisé par le fait que la conduite d'évacuation (45.1, 45.2, 45.3) est branchée avant la connexion (23) entre la conduite de gaz (38) et la conduite d'air (37).

13. Dispositif selon la revendication 12, caractérisé par le fait qu'un compteur à gaz (53) est disposé dans la conduite de gaz ou est connecté à celle-ci, entre la connexion (43) entre la conduite de gaz (38) et la conduite d'air (37) et le piquage de la conduite d'évacuation (45.3).

14. Dispositif selon les revendications 11 à 13, caractérisé par le fait qu'une soupape de décharge ou de limitation de pression (48), tarée à une pression de préférence de 0,8 bar environ, est montée dans la conduite d'air (37), en amont de la vanne d'arrêt (44) dans la direction d'entrée de l'écoulement.
